# EUROPÄISCHE PATENTSCHRIFT

(11) **EP 1 462 585 B1**
(45) Veröffentlichungstag und Bekanntmachung des Hinweises auf die Patenterteilung: **16.04.2008**
(21) Anmeldenummer: 04000910.2
(22) Anmeldetag: 16.01.2004
(51) Int. Cl.: E04D 1/34

(54) **Sturmklammer**
Tile retaining storm hook
Crochet de retenue de tuile

(30) Priorität: 28.03.2003 DE 10314108
(43) Veröffentlichungstag der Anmeldung: 29.09.2004
(73) Patentinhaber: Friedrich Ossenberg-Schule & Söhne GmbH. & Co. KG., 58762 Altena (DE)
(72) Erfinder: Kaemper Jan,, 58803 Balve (DE)
(74) Vertreter: Köchling, Conrad-Joachim

(56) Entgegenhaltungen:
- EP-A- 0 694 658
- DE-A- 4 307 982
- DE-U- 29 900 859

## Beschreibung

Die Erfindung betrifft eine Sturmklammer zur Befestigung von einen Falz aufweisenden Dachplatten auf Dachlatten mit einem einen Haken aufweisenden Ende zum Arretieren in der Falz der Dachplatte und einem C- oder U-förmigen Teil zum Umgreifen der Dachlatte.

Eine derartige Sturmklammer ist beispielsweise aus der DE 35 07 460 C2 bekannt. Die bekannte Sturmklammer besteht aus einem einstückigen Drahtbiegeteil. Bei dieser Sturmklammer handelt es sich um eine so genannte Seitenfalzklammer, die in der Montagesolllage über den Seitenfalzrand einer entsprechenden Dachplatte oder eines Tondachziegels greift. In der Regel weisen die Dachplatten linksseitig einen Seitenfalz auf, so dass die Befestigung mittels der Sturmklammern jeweils linksseitig im Bereich des unteren Endes des Dachziegels erfolgt. Neben Seitenfalzklammern sind auch Kopfklammern oder Fußklammern üblich und bekannt.

Bei der bekannten Sturmklammer ist eine besondere konstruktive Gestaltung gewählt, um die Dachklammer auf Dachlatten unterschiedlicher Abmessung aufklemmen zu können.

Die bekannte Sturmklammer hat sich in der Praxis zwar ausgezeichnet bewährt, jedoch besteht ein Problem darin, dass die Abmessungen von Dachplatten, insbesondere Dachziegeln, stark unterschiedlich sind, so dass mit einer Abmessung einer entsprechenden Sturmklammer nur einige Abmessungen erfasst werden können. Je nach Abmessung der entsprechenden Dachplatte und der daraus folgenden Anordnung der entsprechenden Sturmklammer ist die gewünschte, kraftschlüssige Fixierung durch die Sturmklammer nicht ausreichend möglich, so dass bei Windsog beispielsweise eine Schwenkbewegung der Sturmklammer und damit eine Relativbewegung der geklemmten Dachplatte erfolgen kann, was zu Geräuschbildungen, insbesondere aber zu Lageveränderung und damit zu Schäden führt.

Eine zweiteilige Sturmklammer ist aus der EP-A-694658 bekannt.

Ausgehend von diesem Stand der Technik liegt der Erfindung die Aufgabe zugrunde, eine Sturmklammer gattungsgemäßer Art zu schaffen, mit der möglichst unterschiedlichste Dachplatten unterschiedlicher Abmessung erfasst werden können.

Zur Lösung dieser Aufgabe schlägt die Erfindung prinzipiell vor, dass die Sturmklammer aus zwei Teilen besteht, nämlich einem Drahtabschnitt, der an seinem ersten Ende den Haken aufweist, und einem Blechformteil, welches das C- oder U-förmige Teil bildet, und dass der Drahtabschnitt mit seinem zweiten Ende längsverschieblich und in beliebiger Verschiebelage festlegbar am Blechformteil angeordnet ist.

Durch diese Ausbildung ist es möglich, die Länge des federnden Drahtabschnittes relativ zu dem Blechformteil, welches auf eine Dachlatte aufgeklemmt ist, einzustellen, so dass entsprechend der jeweiligen Abmessung der zu fixierenden Dachplatte mit ein- und derselben Sturmklammer unterschiedliche Klemmlängen möglich sind. Die erfindungsgemäße Ausbildung ist dabei so vorgenommen, dass nach dem Aufschieben des Blechformteiles auf eine entsprechende Dachlatte der Drahtabschnitt auf das entsprechende Maß, welches auf die Dachplatte abgestimmt ist, eingeschoben werden kann und in beliebiger Verschiebelage stufenlos am Blechformteil verklemmt, sofern Zugkräfte auf den Drahtabschnitt einwirken. Die Länge des als Federarm ausgebildeten Drahtabschnittes ist damit für den Benutzer kraftschlüssig einstellbar und variabel. Das Blechformteil kann auf eine bestimmte Dicke der entsprechenden Dachlatte oder einen Dickenbereich von Dachlatten bemessen sein, wobei die Höhe der Dachlatte keine Rolle spielt, weil die Verstellbarkeit des Drahtabschnittes relativ zum Blechformteil auch dabei hilfreich ist, eine solche Sturmklammer bei unterschiedlich hohen Latten einzusetzen und einzustellen.

Eine besonders bevorzugte Weiterbildung wird darin gesehen, dass ein erster Schenkel des Blechformteils eine vom Drahtabschnitt durchgriffene, dessen Querschnitt eng angepasste erste Lochung aufweist, und dass die Basis des Blechformteils nahe der Abwinklung, an die der erste Schenkel anschließt, eine zweite vom Drahtabschnitt durchgriffene Lochung aufweist.

Auf diese Weise wird sehr einfach die gewünschte Verstellbarkeit und die dennoch notwendige feste Haltung in der Montagesolllage gewährleistet, da der Drahtabschnitt mit seinem Haken in einfacher Weise zum Blechformteil hin verschoben werden kann, in Gegenrichtung aber nicht herausziehbar ist, zumindest nicht ohne Manipulation eines Montierenden.

Für die Funktion der Sturmklammer ist es förderlich, wenn der erste Schenkel an seinem der Basis abgewandten Ende eine zum zweiten Schenkel gerichtete Abwinklung aufweist, und dass die erste Lochung in dieser Abwinklung vorgesehen ist.

Des Weiteren ist es für die gewünschte Funktion des einseitigen Einschiebens und in Gegenrichtung Sperrens vorteilhaft, wenn die Abwinklung divergierend zur Basis gerichtet ist.

Eine vorteilhafte Weiterbildung, die insbesondere auch beim Aufschieben des Blechformteils auf eine Dachlatte vorteilhaft ist, wird darin gesehen, dass an die Abwinklung eine entgegengerichtete Aufkantung anschließt, an deren eine Aufnahmekerbe für den Drahtabschnitt aufweisender Endkante der Drahtabschnitt anliegt.

Des Weiteren ist vorzugsweise vorgesehen, dass der erste Schenkel über seinen Längsverlauf mindestens einfach abgewinkelt ist, und dass der Schenkel an die Basis stumpfwinklig anschließt.

Hierbei kann vorgesehen sein, dass der erste Schenkel in Längsverlaufrichtung die Form eines flachen Satteldaches aufweist.

Um die Teile unverlierbar aneinander zu halten, ist vorgesehen, dass der Drahtabschnitt mit seinem zweiten Ende über die Basis des Blechförmteils auf der dessen Schenkeln abgewandter Seite vorragt und in diesem Bereich eine Verdickung oder Verformung aufweist, die mit der zweiten Lochung der Basis einen Wegbbegrenzungsanschlag bildet.

Fertigungstechnisch ist es besonders vorteilhaft, wenn die Verdickung oder Verformung durch einen flachgedrückten Teil des Drahtabschnitts gebildet ist.

Um sicherzustellen, dass die Einzelteile der Sturmklammer vor der Montage in einer entsprechenden Montagesolllage ausgerichtet angeordnet sind, so dass der Benutzer nicht die Relativlage des Drahtabschnittes zum Blechformteil einstellen muss, ist vorgesehen, dass die zweite Lochung der Basis als ovale Lochung oder als Langloch ausgebildet ist, in die der flachgedrückte Teil des Drahtabschnitts in einer Grundstellung des Drahtabschnitts teilweise eingreift und den Drahtabschnitt in einer Montagesolllage ausgerichtet hält.

Um zu vermeiden, dass das zweite Ende des Drahtabschnittes in eine Unterspannbahn der Dachkonstruktion eindringt und dort Schäden hervorruft, ist vorgesehen, dass das über die Basis des Blechformteils vorragende zweite Ende des Drahtabschnitts einen abgewinkelten Endbereich aufweist, der stumpfwinklig zum Drahtabschnitt verläuft und mit der Basis des Blechformteils einen stumpfen Winkel einschließt.

Fertigungstechnisch ist dabei bevorzugt, dass der abgewinkelte Endbereich an die Verdickung oder Verformung unmittelbar anschließt.

Um die Klemmkraft der Sturmklammer zu verbessern und auch die Handhabung zu erleichtern, ist vorgesehen, dass der Drahtabschnitt im Bereich zwischen dem Haken und dem Blechformteil stumpfwinklig abgewinkelt ist.

Dabei ist bevorzugt vorgesehen, dass die Abwinklung in Richtung auf den zweiten Schenkel des Blechformteils vorgesehen ist.

Um das Blechformteil besonders stabil zu gestalten, insbesondere bei geringem Materialeinsatz, ist vorgesehen, dass die Basis des Blechformteils durch eine Sicke versteift ist, die von der zweiten Lochung über die Länge der Basis über den Eckbereich bis in den zweiten Schenkel des Blechformteils verläuft.

Um einen sicheren Sitz des Blechformteiles in der Endmontagelage an der Dachlatte oder dergleichen zu gewährleisten, ist vorgesehen, dass der zweite Schenkel des Blechformteils widerhakenartige Vorsprünge oder Krallen aufweist, die zum ersten Schenkel hin vorragen und entgegen Aufsteckrichtung des Blechformteils auf eine Dachlatte sperren

Um das Einfädeln des Blechformteiles auf eine entsprechende Dachlatte zu erleichtern, ist zudem vorgesehen, dass der zweite Schenkel an seinem freien Ende eine Abwinklung oder Abbiegung aufweist, die zum ersten Schenkel gerichtet ausläuft und eine Einführschräge beim Aufschieben auf eine Dachlatte bildet.

Um einen zu großen Überstand der Abwinklung zu vermeiden, der beim Verlegen von weiteren Dachplatten stören könnte, ist vorgesehen, dass das die Abwinklung oder Abbiegung aufweisende Ende geringfügig nach außen vom ersten Schenkel weg gerichtet abgewinkelt ist.

Um einerseits das Aufschieben zu erleichtern, ohne dass die Krallen oder Vorsprünge in die Dachlatte eingreifen und andererseits zu gewährleisten, dass bei Endmontage der Sturmklammer und bei entsprechender Belastung der Sturmklammer ein sicherer Sitz des Blechformteils auf der Dachlatte erreicht wird, ist vorgesehen, dass die freie Endkante der Abwinklung oder Abbiegung mit der von den Vorsprüngen oder Krallen aufgespannten Ebene fluchtet oder nur geringfügig um einen oder einige Zehntel-Millimeter gegenüber diesen in Richtung zum ersten Schenkel vorragt.

Um die Handhabung für den Anwender zu vereinfachen, kann vorgesehen sein, dass mehrere Blechformteile nebeneinander angeordnet und im Bereich der Seitenrandkanten der ersten Schenkel und/oder der zweiten Schenkel und/oder der Basis über Solltrennstellen miteinander verbunden sind.

Beispielsweise können eine Reihe von solchen Blechformteilen über Solltrennstellen miteinander verbunden und mit den entsprechenden Drahtabschnitten ausgestattet zur Verfügung gestellt werden, die vom Benutzer lediglich vor unmittelbarem Gebrauch voneinander getrennt werden können.

Weiterhin ist bevorzugt vorgesehen, dass der Drahtabschnitt aus Stahl, insbesondere Edelstahl, vorzugsweise nichtrostendem Stahl oder Federstahl besteht.

Zudem ist bevorzugt, dass der Drahtabschnitt aus Runddraht mit einer Querschnittsabmessung von etwa 2 mm besteht.

Auch kann bevorzugt sein, dass das Blechformteil aus Stahl, insbesondere federhartem Stahl, vorzugsweise nichtrostendem Stahl, insbesondere Edelstahl besteht.

Insbesondere ist bevorzugt, dass das Blechformteil aus Blechband einer Abmessung von etwa 8 mm Breite und 0,4 mm Dicke besteht.

Durch die erfindungsgemäße Gestaltung und die gewählten Abmessungen ist sichergestellt, dass die erfindungsgemäße Sturmklammer zumindest zu annähernd gleichen Kosten hergestellt werden kann, wie die eingangs bezeichnete bekannte Sturmklammer gemäß Stand der Technik. Trotz gleicher Fertigungskosten werden wesentliche Vorteile mit der erfindungsgemäßen Gestaltung erreicht.

Ein Ausführungsbeispiel der Erfindung ist in der Zeichnung dargestellt und im Folgenden näher beschrieben. Es zeigt:
- Figur 1: eine erfindungsgemäße Sturmklammer in Seitenansicht;
- Figur 2: desgleichen in Schrägansicht;
- Figur 3 und 4: eine Einzelheit der Sturmklammer in Seitenansicht und in um 90 ° um die Hochachse gedrehter Lage;
- Figur 5 und 6: die Einzelheiten V und VI der Figur 3 und 4 im vergrößerten Maßstab;
- Figur 7 und 8: eine weitere Einzelheit in unterschiedlichen Ansichten;
- Figur 9: die erfindungsgemäße Sturmklammer in einer Vormontagelage;
- Figur 10: eine Sturmklammer in der Endmontagelage;
- Figur 11: eine Einzelheit XI der Figur 10 im vergrößerten Maßstab.

In der Zeichnung ist eine Sturmklammer zur Befestigung von eine Seitenfalz aufweisenden Dachplatten 1 auf Dachlatten 2 mit einem einen Haken 3 aufweisenden Ende zum Arretieren in der Falz der Dachplatte 1 und einem C- oder U-förmigen Teil zum Umgreifen der Dachlatte 2 gezeigt. Die erfindungsgemäße Sturmklammer besteht aus zwei Teilen, nämlich einem Drahtabschnitt 4, der an seinem ersten Ende den Haken 3 aufweist und einem Blechformteil 5, welches das C-förmige oder U-förmige Teil bildet. Der Drahtabschnitt 4 ist mit seinem zweiten Ende längsverschieblich und in beliebiger Verschiebelage festlegbar an dem Blechformteil 5 angeordnet. Hierzu weist ein erster Schenkel des Blechformteils 5 eine vom Drahtabschnitt 4 durchgriffene, dessen Querschnitt eng angepasste erste Lochung 6 auf. Die Basis 7 des Blechformteils 5 weist nahe der Abwinklung, an die der erste Schenkel 8 anschließt, eine zweite vom Drahtabschnitt 4 durchgriffene Lochung 9 auf. Der erste Schenkel 8 weist zusätzlich an seinem der Basis 7 abgewandten Ende eine zum zweiten Schenkel 10 gerichtete Abwinklung 11 auf, wobei die erste Lochung 6 in dieser Abwinklung 11 vorgesehen ist. Die Abwinklung ist, wie aus den Zeichnungsfiguren ersichtlich, divergierend zur Basis 7 gerichtet. An die Abwinklung schließt eine entgegengerichtete Aufkantung 12 an, an deren eine Aufnahmekerbe 13 für den Drahtabschnitt 4 aufweisende Endkante der Drahtabschnitt 4 anliegt. Der Schenkel 8 ist über seinen Längsverlauf abgewinkelt (Abwinklung 14), wobei der Schenkel 8 an die Basis 7 stumpfwinklig anschließt. Der Schenkel weist dann in Längsverlaufsrichtung die Form eines flachen Satteldaches auf, dessen Firstlinie durch die Biegekante 14 gebildet ist.

Wie beispielsweise aus Figur 1 und 2 ersichtlich, ragt der Drahtabschnitt 4 mit seinem zweiten Ende über die Basis 7 des Blechformteils 5 auf der dessen Schenkeln 8,10 abgewandten Seite vor und weist in diesem Bereich eine Verdickung oder Verformung 15 auf. Diese Verdickung oder Verformung 15 bildet mit der zweiten Lochung 9 einen Wegbegrenzungsanschlag, so dass der Drahtabschnitt 4 gemäß Figur 1 maximal bis in die dort dargestellte Position nach oben verlagert werden kann, relativ zu dem Blechformteil 5. Wie insbesondere aus Figur 5 und 6 ersichtlich, ist die Verdickung oder Verformung 15 durch einen flachgedrückten Teil des Drahtabschnitts 4 gebildet. Die zweite Lochung 9 in der Basis 7 ist als ovale Lochung oder als Langloch ausgebildet, in die der flachgedrückte Teil (15) des Drahtabschnitts 4 in der Grundstellung des Drahtabschnittes gemäß Figur 1 und 2 eingreift und den Drahtabschnitt 4 in der Montagesolllage, die dort dargestellt ist, ausgerichtet hält. In dieser Position ist der Drahtabschnitt 4 gegenüber dem Blechformteil 5 nicht verdrehbar, so dass der Montierende diese Vormontagesolllage vorfindet, wenn er den Montagevorgang gemäß Figur 9 beginnt.

Das über die Basis 7 vorragende zweite Ende des Drahtabschnitts 4 weist einen abgewinkelten Endbereich 16 auf, der stumpfwinklig zum Drahtabschnitt 4 verläuft und mit der Basis des Blechformteils 7 in der Lage gemäß Figur 1 und 2 einen stumpfen Winkel einschließt. Dabei schließt der abgewinkelte Endbereich 16 an die Verdickung oder Verformung 15 unmittelbar an, was fertigungstechnisch vorteilhaft ist.

Der Drahtabschnitt 4 ist im Bereich zwischen dem Haken 3 und dem Blechformteil 5 stumpfwinklig abgewinkelt (Biegekante 17), wobei die Abwinklung in Richtung auf den zweiten Schenkel 10 des Blechformteils 5 verläuft, wie wiederum in Figur 1 und 2 gut ersichtlich ist. Die Basis 7 des Blechformteils 5 ist durch eine Sicke 18 versteift, die etwa von der zweiten Lochung 9 über die Länge der Basis 7 und über den Eckbereich bis in den zweiten Schenkel 10 des Blechformteils 5 verläuft. Der zweite Schenkel 10 des Blechformteils 5 weist widerhakenartige Vorsprünge oder Krallen 19 auf, die zum ersten Schenkel 8 hin vorragen und entgegen Aufsteckrichtung des Blechformteiles 5 auf eine Dachlatte 2 sperren. Zusätzlich weist der zweite Schenkel 10 an seinem freien Ende eine Abbiegung 20, die zum ersten Schenkel 8 hin gerichtet ist und eine Einführschräge beim Aufschieben auf eine Dachlatte 2 bildet, wie anschaulich in Figur 9 verdeutlicht ist. Das die Abwinklung oder Abbiegung 20 aufweisende Ende ist geringfügig nach außen vom ersten Schenkel 8 weg gerichtet abgewinkelt (Biegekante 22). Die freie Endkante 21 der Abwinklung 20 oder Abbiegung ragt nur geringfügig um wenige 10tel Millimeter gegenüber den Vorsprüngen 19 in Richtung zum ersten Schenkel 8 vor.

Der Drahtabschnitt 4 besteht vorzugsweise aus nicht rostendem Stahl und ist aus einer Materialqualität Runddraht mit 2 mm Querschnitt gefertigt. Das Blechformteil besteht vorzugsweise aus federhartem Stahl und ist aus Blechband einer Abmessung von 8 mm Breite und 0,4 mm Dicke gefertigt.

Die Handhabung der Sturmklammer ist anhand der Figur 9 und Figur 10 verdeutlicht. In Figur 9 ist eine Vormontagelage gezeigt, in der das Blechformteil 5 der entsprechenden Dachlatte 2 angenähert ist. Die Bereiche 12 und 20 bilden jeweils Einführschrägen, so dass das Auffädeln auf die Dachlatte 2 erleichtert ist. In Figur 10 und 11 ist die Montageendlage gezeigt. In dieser Lage, in der der Haken 3 an der Seitenfalz der Dachplatte 1 verhakt ist, drücken sich die Vorsprünge 19 in das Material der Dachlatte 2 ein, wobei die Formhaltigkeit des Blechformteiles gewährleistet ist und der Drahtabschnitt 4 aufgrund der Verspannung in den Löchern 6 und 9 unverschieblich gehalten ist. Bevor die Lage gemäß Figur 10 und 11 eingestellt ist, kann der Montierende den Drahtabschnitt 4 aus der Position gemäß Figur 9 nach unten verschieben, bis die gewünschte Länge eingestellt ist, die zum kraftschlüssigen Verhaken am Seitenrandfalz der entsprechenden Dachplatte 1 geeignet und bestimmt ist. Auch kann der Montierende nach Befestigung des Hakens 3 am Seitenfalzrand der Dachplatte 1 den Drahtabschnitt relativ zum Blechformteil noch verschieben, bis beispielsweise die Position gemäß Figur 10 und 11 erreicht ist. In dieser Position kann der Drahtabschnitt nicht nach oben relativ zum Blechformteil 5 herausgezogen werden. Dies kann weder manuell noch durch Windkraft erfolgen.

## Patentansprüche

1. Sturmklammer zur Befestigung von einen Falz aufweisenden Dachplatten (1) auf Dachlatten (2) mit einem einen Haken (3) aufweisenden Ende zum Arretieren in der Falz der Dachplatte (1) und einem C- oder U-förmigen Teil zum Umgreifen der Dachlatte (2), **dadurch gekennzeichnet, dass** die Sturmklammer aus zwei Teilen besteht, nämlich einem Drahtabschnitt (4), der an seinem ersten Ende den Haken (3)aufweist, und einem Blechformteil (5), welches das C- oder U-förmige Teil bildet, und dass der Drahtabschnitt (4) mit seinem zweiten Ende längsverschieblich und in beliebige Verschiebelage festlegbar am Blechformteil (5) angeordnet ist.

2. Sturmklammer nach Anspruch 1, **dadurch gekennzeichnet, dass** ein erster schenkel (8) des Blechformteils (5) eine vom Drahtabschnitt (4) durchgriffene, dessen Querschnitt eng angepasste erste Lochung (6) aufweist, und dass die Basis (7) des Blechformteils (5) nahe der Abwinklung, an die der erste Schenkel (8) anschließt, eine zweite vom Drahtabschnitt (4) durchgriffene Lochung (9) aufweist.

3. Sturmklammer nach Anspruch 2, **dadurch gekennzeichnet, dass** der erste Schenkel (8) an seinem der Basis (7) abgewandten Ende eine zum zweiten Schenkel (10) gerichtete Abwinklung (11) aufweist, und dass die erste Lochung (6) in dieser Abwinklung (11) vorgesehen ist.

4. Sturmklammer nach Anspruch 3, **dadurch gekennzeichnet, dass** die Abwinklung (11) divergierend zur Basis (7) gerichtet ist.

5. Sturmklammer nach Anspruch 3 oder 4, **dadurch gekennzeichnet, dass** an die Abwinklung (11) eine entgegengerichtete Aufkantung (12) anschließt, an deren eine Aufnahmekerbe (13) für den Drahtabschnitt (4) aufweisender Endkante der Drahtabschnitt (4) anliegt.

6. Sturmklammer nach einem der Ansprüche 2 bis 5, **dadurch gekennzeichnet, dass** der erste Schenkel (8) über seinen Längsverlauf mindestens einfach abgewinkelt ist, und dass der Schenkel (8) an die Basis (7) stumpfwinklig anschließt.

7. Sturmklammer nach Anspruch 6, **dadurch gekennzeichnet, dass** der erste Schenkel (8) in Längsverlaufrichtung die Form eines flachen Satteldaches aufweist.

8. Sturmklammer nach einem der Ansprüche 2 bis 7, **dadurch gekennzeichnet, dass** der Drahtabschnitt (4) mit seinem zweiten Ende über die Basis (7) des Blechformteils (5) auf der dessen Schenkeln (8,10) abgewandter Seite vorragt und in diesem Bereich eine Verdickung oder Verformung (15) aufweist, die mit der zweiten Lochung (9) der Basis (7) einen Wegbbegrenzungsanschlag bildet.

9. Sturmklammer nach Anspruch 8, **dadurch gekennzeichnet, dass** die Verdickung oder Verformung (15) durch einen flachgedrückten Teil des Drahtabschnitts (4) gebildet ist.

10. Sturmklammer nach Anspruch 9, **dadurch gekennzeichnet, dass** die zweite Lochung (9) der Basis (7) als ovale Lochung oder als Langloch ausgebildet ist, in die der flachgedrückte Teil des Drahtabschnitts (4) in einer Grundstellung des Drahtabschnitts (4) teilweise eingreift und den Drahtabschnitt (4) in einer Montagesolllage ausgerichtet hält.

11. Sturmklammer nach einem der Ansprüche 2 bis 10, **dadurch gekennzeichnet, dass** das über die Basis (7) des Blechformteils (5) vorragende zweite Ende des Drahtabschnitts (4) einen abgewinkelten Endbereich (16) aufweist, der stumpfwinklig zum Drahtabschnitt (4) verläuft und mit der Basis (7) des Blechformteils (5) einen stumpfen Winkel einschließt.

12. Sturmklammer nach Anspruch 11, **dadurch gekennzeichnet, dass** der abgewinkelte Endbereich (16) an die Verdickung oder Verformung (15) unmittelbar anschließt.

13. Sturmklammer nach einem der Ansprüche 1 bis 12, **dadurch gekennzeichnet, dass** der Drahtabschnitt (4) im Bereich zwischen der Haken (3) und dem Blechformteil (5) stumpfwinklig abgewinkelt ist.

14. Sturmklammer nach Anspruch 13, **dadurch gekennzeichnet, dass** die Abwinklung in Richtung auf den zweiten Schenkel (10) des Blechformteils (5) vorgesehen ist.

15. Sturmklammer nach einem der Ansprüche 2 bis 14, **dadurch gekennzeichnet, dass** die Basis (7) des Blechformteils (5) durch eine Sicke (18) versteift ist, die von der zweiten Lochung (9) über die Länge der Basis (7) über den Eckbereich bis in den zweiten Schenkel (10) des Blechformteils (5) verläuft.

16. Sturmklammer nach einem der Ansprüche 2 bis 15, **dadurch gekennzeichnet, dass** der zweite Schenkel (10) des Blechformteils (5) widerhakenartige Vorsprünge (19) oder Krallen aufweist, die zum ersten Schenkel (8) hin vorragen und entgegen Aufsteckrichtung des Blechformteils (5) auf eine Dachlatte (2) sperren.

17. Sturmklammer nach einem der Ansprüche 2 bis 15, **dadurch gekennzeichnet, dass** der zweite Schenkel (10) an seinem freien Ende eine Abwinklung (20) oder Abbiegung aufweist, die zum ersten Schenkel (8) gerichtet ausläuft und eine Einführschräge beim Aufschieben auf eine Dachlatte (2) bildet.

18. Sturmklammer nach Anspruch 17, **dadurch gekennzeichnet, dass** das die Abwinklung (20) oder Abbiegung aufweisende Ende geringfügig nach außen vom ersten Schenkel (8) weg gerichtet abgewinkelt ist.

19. Sturmklammer nach einem der Ansprüche 16 bis 18, **dadurch gekennzeichnet, dass** die freie Endkante (21) der Abwinklung (20) oder Abbiegung mit der von den Vorsprüngen (19) oder Krallen aufgespannten Ebene fluchtet oder nur geringfügig um einen oder einige Zehntel-Millimeter gegenüber diesen in Richtung zum ersten Schenkel (8) vorragt.

20. Sturmklammer nach einem der Ansprüche 1 bis 19, **dadurch gekennzeichnet, dass** mehrere Blechformteile (5) nebeneinander angeordnet und im Bereich der Seitenrandkanten der ersten Schenkel (8) und/oder der zweiten Schenkel (10) und/oder der Basis (7) über Solltrennstellen miteinander verbunden sind.

21. Sturmklammer nach einem der Ansprüche 1 bis 20, **dadurch gekennzeichnet, dass** der Drahtabschnitt (4) aus Stahl, insbesondere Edelstahl, vorzugsweise nichtrostendem Stahl oder Federstahl besteht.

22. Sturmklammer nach einem der Ansprüche 1 bis 21, **dadurch gekennzeichnet, dass** der Drahtabschnitt (4) aus Runddraht mit einer Querschnittsabmessung von etwa 2 mm besteht.

23. Sturmklammer nach einem der Ansprüche 1 bis 22, **dadurch gekennzeichnet dass** das Blechformteil (5) aus Stahl, insbesondere federhartem Stahl, vorzugsweise nichtrostendem Stahl, insbesondere Edelstahl besteht.

24. Sturmklammer nach einem der Ansprüche 1 bis 23, **dadurch gekennzeichnet, dass** das Blechformteil (5) aus Blechband einer Abmessung von etwa 8 mm Breite und 0,4 mm Dicke besteht.

## Claims

1. Storm clip for fixing roof tiles (1), having a rebate, on roof laths (2) comprising an end having a hook (3) for clamping in the rebate of the roof tile (1) and a C- or U-shaped part for embracing the roof lath (2), **characterized in that** the storm clip consists of two parts, that is to say a wire section (4), having the hook (3) on its first end, and a sheet metal molded part (5), forming the C- or U-shaped part, and **in that** the wire section (4) with its second end is arranged so that it is able to slide longitudinally and is randomly fixed to the sheet metal molded part (5).

2. Storm clip according to claim 1, **characterized in that** a first leg (8) of the sheet metal molded part (5) has a first perforation (6) penetrated by the wire section (4), closely adapted to this, and **in that** the base (7) of the sheet metal molded part (5) near the bend, to which the first leg (8) is attached, has a second perforation (9) penetrated by the wire section (4).

3. Storm clip according to claim 2, **characterized in that** the first leg (8) at its end turned away from the base (7) has a bend (11) pointing towards the second leg (10), and **in that** the first perforation (6) is provided in this bend (11).

4. Storm clip according to claim 3, **characterized in that** the bend (11) points diverging to the base (7).

5. Storm clip according to claim 3 or 4, **characterized in that** joining the bend (11) is a counter-pointing turn-up (12), on whose trailing edge, comprising a notch (13) for receiving the wire section (4), the wire section (4) rests.

6. Storm clip according to anyone of claims 2 to 5, **characterized in that** the first leg (8) is bent at least once over its longitudinal progression, and **in that** the leg (8) is joined at an obtuse angle to the base (7).

7. Storm clip according to claim 6, **characterized in that** the first leg (8) in the longitudinal direction of progression is in the form of a flat ridge roof.

8. Storm clip according to anyone of claims 2 to 7, **characterized in that** the wire section (4) protrudes with its second end over the base (7) of the sheet metal molded part (5) on the side turned away from its legs (8, 10), and in this region has a swelling or deformation (15), which with the second perforation (9) of the base (7) forms a travel limiting stop.

9. Storm clip according to claim 8, **characterized in that** the swelling or deformation (15) is formed by a flat-pressed part of the wire section (4).

10. Storm clip according to claim 9, **characterized in that** the second perforation (9) of the base (7) is configured as oval perforation or as elongated hole, in which the flat pressed part of the wire section (4) in a normal position of said wire section (4) partly engages and which holds the wire section (4) aligned in a position, which is ideal for assembly.

11. Storm clip according to anyone of claims 2 to 10, **characterized in that** the second end of the wire section (4) protruding over the base (7) of the sheet metal molded part (5) has a bent end region (16), which runs at an obtuse angle to the wire section (4) and with the base (7) of the sheet metal molded part (5) forms an obtuse angle.

12. Storm clip according to claim 11, **characterized in that** the bent end region (16) directly joins the swelling or deformation (15).

13. Storm clip according to anyone of claims 1 to 12, **characterized in that** the wire section (4) in the region between the hooks (3) and the sheet metal molded part (5) is bent at an obtuse angle.

14. Storm clip according to claim 13, **characterized in that** the bend is provided in the direction of the second leg (10) of the sheet metal molded part (5).

15. Storm clip according to anyone of claims 2 to 14, **characterized in that** the base (7) of the sheet metal molded part (5) is reinforced by a swelling (18), which runs from the second perforation (9) over the length of the base (7) beyond the corner area up into the second leg (10) of the sheet metal molded part (5).

16. Storm clip according to anyone of claims 2 to 15, **characterized in that** the second leg (10) of the sheet metal molded part (5) has barb-type projections (19) or claws, which extend towards the first leg (8) and, counter to the clip-on direction of the sheet metal molded part (5), lock onto a roof lath (2).

17. Storm clip according to anyone of claims 2 to 15, **characterized in that** the second leg (10) at its free end has a bend (20) or curve, which tapers off towards the first leg (8) and forms a lead-in slant for pushing onto a roof lath (2).

18. Storm clip according to claim 17, **characterized in that** the end having the bend (20) or curve is bent slightly outwards pointing away from the first leg (8).

19. Storm clip according to anyone of claims 16 to 18, **characterized in that** the free trailing edge (21) of the bend (20) or curve is flush with the plane taughtened by the projections (19) or claws or only slightly protrudes one or a few tenths of a millimeter in relation to these towards the first leg (8).

20. Storm clip according to anyone of claims 1 to 19, **characterized in that** several sheet metal molded parts (5) are arranged adjacent to one another and, in the region of the lateral edge sides of the first legs (8) and/or of the second legs (10) and/or of the base (7), are connected together via predetermined separating points.

21. Storm clip according to anyone of claims 1 to 20, **characterized in that** the wire section (4) is made of steel, more particularly high-grade steel, preferably stainless steel or spring steel.

22. Storm clip according to anyone of claims 1 to 21, **characterized in that** the wire section (4) is made of round wire with a cross-sectional dimension of approximately 2 mm.

23. Storm clip according to anyone of claims 1 to 22, **characterized in that** the sheet metal molded part (5) is made of steel, more particularly spring-hard steel, preferably stainless steel, in particular high-grade steel.

24. Storm clip according to anyone of claims 1 to 23, **characterized in that** the sheet metal molded part (5) is made of steel strip with the following dimensions: approximately 8 mm wide and 0.4 mm thick.

## Revendications

1. Crochet de retenue de tuiles pour la fixation, sur des lattes de toiture (2), de panneaux de couverture (1) munis d'une rainure latérale, comprenant une extrémité dotée d'une griffe (3) en vue de l'arrêt dans la rainure du panneau de couverture (1), et une partie configurée en C ou en U afin de ceinturer la latte de toiture (2), **caractérisé par le fait que** ledit crochet de retenue se compose de deux parties, c'est-à-dire d'un tronçon (4) en fil métallique présentant la griffe (3) à sa première extrémité, et d'une pièce en tôle (5) venue de formage et matérialisant la partie configurée en C ou en U ; et **par le fait que** ledit tronçon (4) en fil métallique occupe, sur ladite pièce en tôle (5), une position lui permettant de coulisser longitudinalement par sa seconde extrémité, et d'être immobilisé dans n'importe quelle position prise par coulissement.

2. Crochet de retenue selon la revendication 1, **caractérisé par le fait qu'**une première branche (8) de la pièce en tôle (5) venue de formage comporte une première perforation (6) traversée par le tronçon (4) en fil métallique et étroitement adaptée à la section transversale de ce dernier ; et **par le fait que** la base (7) de ladite pièce en tôle (5) présente, à proximité du coude auquel ladite première branche (8) se rattache, une seconde perforation (9) traversée par ledit tronçon (4) en fil métallique.

3. Crochet de retenue selon la revendication 2, **caractérisé par le fait que** la première branche (8) comporte, à son extrémité tournée à l'opposé de la base (7), un coude (11) dirigé vers la seconde branche (10) ; et **par le fait que** la première perforation (6) est prévue dans ce coude (11).

4. Crochet de retenue selon la revendication 3, **caractérisé par le fait que** le coude (11) est orienté avec divergence vis-à-vis de la base (7).

5. Crochet de retenue selon la revendication 3 ou 4, **caractérisé par le fait que** le coude (11) fusionne dans une arête (12) repliée vers le haut et dirigée en sens inverse, le tronçon (4) en fil métallique étant appliqué sur le bord extrême de ladite arête qui offre une encoche (13) conçue pour recevoir ledit tronçon (4) en fil métallique.

6. Crochet de retenue selon l'une des revendications 2 à 5, **caractérisé par le fait que** la première branche (8) présente au moins un coude simple sur son étendue longitudinale ; et **par le fait que** ladite branche (8) se rattache à la base (7) selon un angle obtus.

7. Crochet de retenue selon la revendication 6, **caractérisé par le fait que** la première branche (8) revêt, dans la direction de l'étendue longitudinale, la forme d'une toiture aplatie à deux versants.

8. Crochet de retenue selon l'une des revendications 2 à 7, **caractérisé par le fait que** le tronçon (4) en fil métallique dépasse par sa seconde extrémité au-delà de la base (7) de la pièce en tôle (5) venue de formage, du côté tourné à l'opposé des branches (8,10) de ladite pièce ; et comporte, dans cette région, un renflement ou une zone déformée (15) donnant naissance à une butée de limitation de course en association avec la seconde perforation (9) de la base (7).

9. Crochet de retenue selon la revendication 8, **caractérisé par le fait que** le renflement ou la zone déformée (15) se présente comme une partie écrasée du tronçon (4) en fil métallique.

10. Crochet de retenue selon la revendication 9, **caractérisé par le fait que** la seconde perforation (9) de la base (7) se présente comme une perforation ovale ou comme un trou oblong dans laquelle (lequel) la partie écrasée du tronçon (4) en fil métallique pénètre partiellement, dans une position de base dudit tronçon (4) en fil métallique, et maintient ledit tronçon (4) en fil métallique à l'état aligné dans une position de montage de consigne.

11. Crochet de retenue selon l'une des revendications 2 à 10, **caractérisé par le fait que** la seconde extrémité du tronçon (4) en fil métallique, saillant au-delà de la base (7) de la pièce en tôle (5) venue de formage, comporte une région extrême coudée (16) qui s'étend à angle obtus vis-à-vis dudit tronçon (4) en fil métallique, et décrit un angle obtus avec la base (7) de ladite pièce en tôle (5).

12. Crochet de retenue selon la revendication 11, **caractérisé par le fait que** la région extrême coudée (16) se rattache directement au renflement ou à la zone déformée (15).

13. Crochet de retenue selon l'une des revendications 1 à 12, **caractérisé par le fait que** le tronçon (4) en fil métallique est coudé à angle obtus dans la région située entre la griffe (3) et la pièce en tôle (5) venue de formage.

14. Crochet de retenue selon la revendication 13, **caractérisé par le fait que** le coude est prévu en direction de la seconde branche (10) de la pièce en tôle (5) venue de formage.

15. Crochet de retenue selon l'une des revendications 2 à 14, **caractérisé par le fait que** la base (7) de la pièce en tôle (5) venue de formage est rigidifiée par une moulure (18) qui part de la seconde perforation (9), parcourt la longueur de ladite base (7) en transitant par la zone d'angle, et s'engage dans la seconde branche (10) de ladite pièce en tôle (5).

16. Crochet de retenue selon l'une des revendications 2 à 15, **caractérisé par le fait que** la seconde branche (10) de la pièce en tôle (5) venue de formage comporte des saillies (19) en forme d'ardillons, ou des picots qui dépassent en direction de la première branche (8) et se verrouillent sur une latte de toiture (2), en sens inverse de la direction d'emboîtement de ladite pièce en tôle (5).

17. Crochet de retenue selon l'une des revendications 2 à 15, **caractérisé par le fait que** la seconde branche (10) présente, à son extrémité libre, un coude (20) ou cintrage qui s'achève en direction de la première branche (8), et forme un biseau d'insertion au stade de l'enfilement sur une latte de toiture (2).

18. Crochet de retenue selon la revendication 17, **caractérisé par le fait que** l'extrémité, munie du coude (20) ou du cintrage, est légèrement coudée vers l'extérieur en s'écartant de la première branche (8).

19. Crochet de retenue selon l'une des revendications 16 à 18, **caractérisé par le fait que** l'arête extrême libre (21) du coude (20), ou du cintrage, coïncide avec le plan passant par les saillies (19) ou picots ; ou ne dépasse que légèrement au-delà de ces dernières (ces derniers), en direction de la première branche (8), d'un ou quelques dixième(s) de millimètre.

20. Crochet de retenue selon l'une des revendications 1 à 19, **caractérisé par le fait que** plusieurs pièces en tôle (5), venues de formage, sont agencées en juxtaposition et sont reliées les unes aux autres, par l'intermédiaire de zones de séparation par destination, dans la région des arêtes marginales latérales des premières branches (8) et/ou des secondes branches (10) et/ou de la base (7).

21. Crochet de retenue selon l'une des revendications 1 à 20, **caractérisé par le fait que** le tronçon (4) en fil métallique consiste en de l'acier, notamment en de l'acier fin, de préférence en de l'acier inoxydable ou de l'acier à ressorts.

22. Crochet de retenue selon l'une des revendications 1 à 21, **caractérisé par le fait que** le tronçon (4) en fil métallique consiste en du fil rond offrant une dimension de section transversale d'environ 2 mm.

23. Crochet de retenue selon l'une des revendications 1 à 22, **caractérisé par le fait que** la pièce en tôle (5) venue de formage consiste en de l'acier, notamment en de l'acier écroui, de préférence en de l'acier inoxydable, en particulier de l'acier fin.

24. Crochet de retenue selon l'une des revendications 1 à 23, **caractérisé par le fait que** la pièce en tôle (5), venue de formage, consiste en un ruban en tôle d'un dimensionnement d'environ 8 mm de largeur et 0,4 mm d'épaisseur.
